# EUROPÄISCHE PATENTSCHRIFT

(11) **EP 1 165 948 B1**
(45) Veröffentlichungstag und Bekanntmachung des Hinweises auf die Patenterteilung: **11.01.2012**
(21) Anmeldenummer: 01911350.5
(22) Anmeldetag: 13.01.2001
(51) Int. Cl.: F01P 11/14

(54) **VERFAHREN ZUR FEHLERERKENNUNG EINES KÜHLSYSTEMS EINES KRAFTFAHRZEUG-MOTORS**
METHOD FOR RECOGNITION OF COOLING SYSTEM FAULTS IN A MOTOR VEHICLE ENGINE
PROCEDE DE DETECTION DE DEFAILLANCE DANS UN SYSTEME DE REFROIDISSEMENT D'UN MOTEUR D'AUTOMOBILE

(30) Priorität: 18.01.2000 DE 10001713
(43) Veröffentlichungstag der Anmeldung: 02.01.2002
(73) Patentinhaber: ROBERT BOSCH GMBH, 70442 Stuttgart (DE)
(72) Erfinder: KASTNER, Frank, 71071 Schwieberdingen (DE); WILTSCH, Peter, 71299 Wimsheim (DE)
(86) Internationale Anmeldenummer: PCT/DE2001/000124
(87) Internationale Veröffentlichungsnummer: WO 2001/053674

(56) Entgegenhaltungen:
- DE-A- 4 426 494
- DE-A- 19 755 859
- GB-A- 2 348 297
- PATENT ABSTRACTS OF JAPAN vol. 1999, no. 11, 30. September 1999 (1999-09-30) & JP 11 173149 A (TOYOTA MOTOR CORP), 29. Juni 1999 (1999-06-29) & US 6 200 021 B1 (MITSUTANI ET AL.) 13. März 2001 (2001-03-13)

## Beschreibung

### Stand der Technik

Die Erfindung geht aus von einem Verfahren zur Fehlererkennung eines Kühlsystems eines Kraftfahrzeugmotors nach der Gattung des Hauptanspruchs. Es ist schon bekannt, daß die Kühlwassertemperatur eines Kraftfahrzeug-Kühlsystems durch Öffnen und Schließen eines Thermostatventils gesteuert wird. Die Temperatur des Kühlwassers wird von einem Temperatursensor gemessen und einem Rechner zugeführt, der mittels eines Algorithmus aus den gemessenen Werten für die Ist-Temperatur ein erstes Temperatur-Modellband berechnet. Durch Vergleich der Ist-Temperatur mit dem ersten Temperatur-Modellband wird dann eine Fehlererkennung durchgeführt. Allerdings ist aus der sich ergebenden Fehlermeldung nicht erkennbar, ob ein Defekt des Thermostatventils oder sogar des Temperatursensors vorliegt. Auch Fehler in der Zuleitung oder der Anzeige sind nicht unterscheidbar. Andererseits gibt es gesetzliche Anforderungen, beispielsweise in den USA, daß ein defekter Kühlwasserthermostat erkannt bzw. angezeigt werden muß.

Aus der JP 11173149 A (Patent Abstracts of Japan volumn 1999, No. 11, 30.09.1999) ist ein Verfahren zur Fehlererkennung eines Kühlsystems eines Kraftfahrzeugmotors bekannt, bei dem eine elektronische Kontrolleinheit die vorausberechnete Kühlwassertemperatur mit der aktuell von einem Temperatursensor gemessenen Wassertemperatur vergleicht. Falls dieses Verhältnis einem vorgegebenen Wert entspricht, wird verfahrensgemäß ermittelt, ob sich eine Anomalität in den Betriebsbedingungen des Thermostaten des Kühlkreislaufs und/oder im Kühlwassertemperatursensor eingestellt hat. Dazu wird der Kühlwassertemperaturwert mit berechneten Kühlwassertemperaturkurven verglichen, die zum einen die Entwicklung des Kühlwassertemperaturwerts bei intakten Thermostaten und Kühlwassertemperatursensor, zum anderen die Kühlwasserentwicklung bei anomalen Betriebsbedingungen des Thermostaten bzw. des Kühlwassertemperatursensors vorausberechnen.

### Vorteile der Erfindung

Das erfindungsgemäße Verfahren zur Fehlererkennung eines Kühlsystems eines Kraftfahrzeugmotors hat demgegenüber den Vorteil, daß ohne zusätzlichen Hardwareaufwand die einzelnen Fehlerursachen, beispielsweise ein nicht schließendes Thermostatventil oder ein defekter Temperatursensor selektiv erkannt und direkt angezeigt werden kann. Dies wird mit der Simulation eines zweiten Temperatur-Modellbandes erreicht, das für den Fall eines nicht schließenden Thermostatventils berechnet wird. Durch diese einfache Maßnahme kann mit einem entsprechenden Algorithmus vorteilhaft eine detaillierte Fehlererkennung durchgeführt werden.

Durch die in den abhängigen Ansprüchen aufgeführten Maßnahmen sind vorteilhafte Weiterbildungen und Verbesserungen des im Hauptanspruch angegebenen Verfahrens möglich. Besonders vorteilhaft ist, daß der Rechner das zweite Temperatur-Modellband für eine lastabhängige Temperatur oder unterschiedliche Drehzahlen berechnet. Durch die Änderung des Verlaufs während des zweiten Temperatur-Modellbandes kann dann unterschieden werden, ob das Thermostatventil tatsächlich nicht mehr schließt oder ob ein Defekt des Temperatursensors, beispielsweise eine Unterbrechung oder ein Schwingen vorliegt. Insbesondere unter Berücksichtigung auch der Umgebungstemperatur für die Berechnung des zweiten Temperatur-Modellbandes kann vorteilhaft noch genauer die Ursache für die Fehlanzeige festgestellt werden. Dies ist besonder von Vorteil, wenn weitere Parameter wie die Ansaugluft-Temperatur, angesaugte Luftmasse, der Drosselklappenwinkel und/oder die Fahrzeuggeschwindigkeit hinzugefügt werden.

Um eine eindeutige Aussage über die Fehlererkennung des Kühlsystems durchführen zu können, ist es vorteilhaft, wenn die beiden Temperatur-Modellbänder erst zu einem Zeitpunkt analysiert werden, wenn sie sich nicht mehr überlappen.

Andererseits kann ein defekter Temperatur-Sendsor bereits erkannt werden, wenn die Isttemperatur füe eine vorgegebene Zeitspanne außerhalb der beiden sich noch überlappenden Temperaturbänder liegt.

Da das zweite Temperatur-Modellband wegen der niedrigeren Kühlwassertemperatur wesentlich flacher ausgebildet ist als das erste Temperatur-Modellband, ergibt sich eine erste eindeutige Fehlerdiagnose aus dem Verlauf der Kurve für die gemessene Ist-Temperatur.

Die Auswertung der Kurve für die Ist-Temperatur erfolgt vorteilhaft mit einem einfachen Zeitzähler, der während eines vorgegebenen Zeitintervalls die Ist-Temperatur verfolgt. Ein Fehler liegt dann vor, wenn die Ist-Temperatur sich außerhalb des ersten Temperatur-Modellbandes befindet. Liegt der Verlauf der Ist-Temperatur sogar außerhalb der beiden Temperatur-Modellbänder, dann kann davon ausgegangen werden, daß ein defekter Temperatursensor vorliegt. Liegt dagegen die Kurve für die Ist-Temperatur innerhalb des zweiten Temperatur-Modellbandes, dann ist dieses ein Indiz für ein nicht schließendes Thermostatventil, während der Temperatursensor in Ordnung ist. Eine mögliche Ursache kann darin liegen, daß das Ventil beispielsweise in geöffneten Zustand hängen geblieben ist.

### Zeichnung

Ein Ausführungsbeispiel der Erfindung ist in der Zeichnung dargestellt und in der nachfolgenden Beschreibung näher erläutert. Es zeigt Figur 1 ein Blockschaltbild eines vereinfachten Kühlkreislaufes eines Kraftfahrzeug-Motors, Figur 2 zeigt ein Flußdiagramm, und Figur 3 zeigt ein Diagramm mit Temperatur-Modellbändern und Temperaturkurven.

### Beschreibung des Ausführungsbeispiels

Figur 1 zeigt in stark vereinfachter Form ein Blockschaltbild eines Kühlkreislaufes mit einem Motor 1, bei dem mittels einer Umwälzpumpe 2 über eine Vorlaufleitung V und Rücklaufleitung R das Kühlwasser durch einen Kühler 6 geleitet wird. Ein vorzugsweise mechanisch betriebenes Thermostatventil 3 öffnet oder schließt sich in Abhängigkeit von der Kühlmitteltemperatur. Bei niedriger Temperatur soll es geschlossen sein, während es bei hoher Temperatur entsprechend weit aufmacht, und somit einen größeren Kühlwasserstrom in Richtung Kühler 6 durchläßt. Vollständigkeitshalber wird noch darauf hingewiesen, daß die Kühlwirkung des Kühlers 6 durch einen oder mehrere Lüfter 10 und/oder den Fahrtwind F verstärkt werden kann. In den Kühlwasserkreislauf ist ein Temperatursensor 4 an geeigneter Stelle (vorzugsweise am Motorblock) angebracht und erfaßt die augenblickliche Ist-Temperatur des Kühlwassers. Dieser Meßwert wird einem Rechner 7 zugeleitet, der mittels eines Programms, das in einem Programmspeicher 8 abgelegt ist, die Funktion des Lüfters 10 steuert.

In alternativer Ausgestaltung der Erfindung ist auch vorsehbar, daß der Rechner 7 das Thermostatventil 3 elektrisch betätigt. Wird ein Fehler im Kühlsystem erkannt, dann wird dieser beispielsweise auf einer Anzeige 9 optisch oder akustisch ausgegeben oder ist auch über einen entsprechenden Service-Anschluß auslesbar.

Anhand der Figuren 2 und 3 wird die Funktionsweise dieser Anordnung näher erläutert.

Der Erfindung liegt die Idee zugrunde, mit Hilfe eines einfachen Algorithmus ohne zusätzlichen Hardwareaufwand Entscheidungskriterien zu finden, die eine Unterscheidung zwischen einem defekten Thermostatventil und einem defekten Temperatursensor liefern. Dieses wird dadurch erreicht, daß zusätzlich zu dem bereits bekannten ersten Temperatur-Modellband, das üblicherweise mittels eines entsprechenden Softwareprogramms ermittelt wird, ein zweites Temperatur-Modellband berechnet wird. Dieses zweite Temperatur-Modellband ist jedoch so festgelegt, daß es den Temperaturverlauf bei einem defekten Thermostatventil, dessen Durchlaßventil offen ist. Die Temperaturmessung erfogt innerhalb eines festgelegten Zeitintervalls. Dabei kann vorteilhaft auch der Einfluß von Lastwechseln oder Drehzahlwechsel berücksichtigt werden. Die Bestimmung dieses zweiten Temperatur-Modellbandes ist im Flußdiagramm der Figur 2 wiedergegeben. In der Praxis wird der Algoritmus vorteilhaft mit einem Programm realisiert.

Das Flußdiagramm der Figur 2 zeigt folgenden Ablauf. Beginnend in einer Startposition 20 wird in Position 21 geprüft, ob die beiden Temperatur-Modellbänder überlappungsfrei sind oder nicht. Ist dies nicht der Fall, dann kann bereits in Position 27 ein defekter Temperatursensor erkannt werden, sofern die Isttemperatur sich für eine bestimmte Zeit außerhalb beider Modellbänder befindet. Eine entsprechende Ausgabe wird auf der Anzeige 9 generiert. Ansonsten wiederholt sich der Prüfzyklus. Sind die beiden Modellbänder überlappungsfrei, dann wird in Position 22 der Temperaturverlauf der vom Temperatursensor 4 gemessenen Ist-Temperatur zunächst mit dem ersten Temperatur-Modellband verglichen. Zur Bestimmung des Temperatur-Modellbandes sei grundsätzlich angemerkt, daß zur Erfassung der auftretenden Toleranzen der Temperaturverlauf aus der Modellrechnung mit einem entsprechenden Toleranzband definiert wird. Verläuft nun die gemessene Ist-Temperatur innerhalb dieses ersten Temperatur-Modellbandes innerhalb einer vorgegebenen Zeitspanne bzw. eines Zeitintervalls, dann ist das Kühlsystem in Ordnung. Das heißt, daß sowohl der Temperatursensor als auch das Thermostatventil bestimmungsgemäß arbeiten. Ist dies nicht der Fall, dann wird in Position 23 geprüft, ob die Ist-Temperatur außerhalb des ersten Temperatur-Modellbandes liegt. Dabei werden Zeitzähler gestartet, die die jeweilige ununterbrochene Aufenthaltsdauer der gemessenen Kühlwassertemperatur im entsprechenden Modelltemperaturband anzeigen. In Position 23 wird daher kontinuierlich geprüft, wie lange die Ist-Temperatur außerhalb des ersten Temperatur-Modellbandes liegt. Solange dieses vorgegebene Zeitintervall nicht erreicht ist, springt das Programm auf Position 22 zurück. Im anderen Fall wird in Position 24 geprüft, ob die Ist-Temperatur innerhalb des zweiten Temperatur-Modellbandes liegt. Ist dies nicht der Fall, dann ist dies ein Zeichen dafür, daß der Temperatursensor 4 defekt ist. In diesem Fall kann eine entsprechende Fehlermeldung optisch oder akustisch auf eine Anzeige bzw. über einen Lautsprecher oder auch über einen entsprechenden Servicestecker ausgegeben werden. Die

Meldung könnte lauten, "Temperatursensor defekt".

Liegt dagegen die gemessene Ist-Temperatur zwar außerhalb des ersten Temperatur-Modellbandes, aber innerhalb des zweiten Temperatur-Modellbandes innerhalb der vorgegebenen Zeitspanne, dann kann zunächst nur eine allgemeine Fehlermeldung beispielsweise "Kühlsystem defekt" ausgegeben werden. In diesem Fall ist noch nicht eindeutig feststellbar, ob der Fehler von einem defekten Temperatursensor 4 mit einer zufälligen Temperaturanzeige oder von einem defekten Thermostatventil 3 herrührt. Für diesen Fall ist noch eine dynamische Prüfung zur weiteren Verifikation der tatsächlichen fehlerhaften Komponente erforderlich.

Nachdem nun also in Position 25 allgemein ein Fehler des Kühlsystems festgestellt wurde, wird in Position 26 die dynamische Prüfung durchgeführt. Die dynamische Prüfung wird derart durchgeführt, daß nun über einen längeren Zeitraum der Temperaturverlauf beispielsweise auch unter Berücksichtigung von Lastwechsel oder Drehzahlwechsel verfolgt wird. Desweiteren kann auch die Umgebungstemperatur berücksichtigt werden, um das Ergebnis zu präzisieren. Zu Beginn der Dynamikprüfung wird nun die Motortemperatur entsprechend der Ist-Temperatur des Kühlwassers mit dem zweiten Temperatur-Modellband verglichen und gespeichert. Die Messungen werden kontinuierlich für ein vorgegebenes Zeitintervall durchgeführt und vorzugsweise gespeichert. Stellt sich dabei heraus, daß der Temperatursensor im wesentlichen dem tatsächlichen Temperaturverlauf gemäß des zweiten Temperatur-Modellbandes folgt, dann ist daraus zu schließen, daß der Temperatursensor funktioniert, denn die beobachteten Temperaturdifferenzen sind bis auf die Toleranz des berechneten Modellbandes identisch. Übersteigt jedoch der Betrag der Differenz zwischen der Änderung des zweiten Temperatur-Modellbandes und der Änderung der gemessenen Ist-Temperatur eine vorgegebene Schwelle, dann kann daraus geschlossen werden, daß der Temperatursensor defekt ist. Man kann folgende Fälle unterscheiden:
1. Der Temperatursensor konnte nicht der kennfeldabhängigen Dynamik des Modells für einen defekten Thermostaten folgen.
2. Der Temperatursensor 4 schwingt, d. h. er ändert die angezeigte Temperatur, ohne daß eine Dynamik im Modell vorliegt.

Beide Fälle weisen auf einen Defekt des Temperatursensors hin, sodaß eine entsprechende Fehlermeldung für den defekten Temperatursensor ausgegeben werden kann.

Figur 3 stellt in dem dargestellten Temperaturdiagramm noch einmal die einzelnen Verhältnisse dar. Das erste Temperatur-Modellband 31 zeigt den Zustand, wenn die Kurve für die Ist-Temperatur 32 innerhalb des Modellbandes 31 liegt. Zeigt dagegen beispielsweise der Temperatursensor die Temperatur T₂ an, dann schneidet er nur kurzfristig das erste Temperatur-Modellband 31. Da die Temperaturkurve 33 die längste Zeit außerhalb des ersten Temperatur-Modellbandes 31 verläuft, ist auf einen Fehler des Temperatursensors 4 zu schließen. Das untere Modellband (zweites Temperatur-Modellband 34) zeigt den Temperaturanstieg des Kühlwassers, der einem offenen Thermostatventil 3 entspricht. Dieser Verlauf ist relativ flach, weil die vom Verbrennungsmotor erzeugte Wärme sofort über den Kühler wieder abgeführt wird, ohne daß der Motor seine Betriebstemperatur erreicht. Erst bei größerer Last oder höherer Drehzahl steigt im rechten Teil des Diagramms das zweite Temperatur-Modellband etwas an. Entsprechend ist auch bei einem intakten Temperatursensor 4 der Verlauf der Ist-Temperatur innerhalb dieses zweiten Temperatur-Modellbandes. Ist dagegen die Ist-Temperatur des Temperatur-Sensors 4 auf den Wert T₁ im wesentlichen konstant, dann kann auf einen defekten Temperatursensor 4 geschlossen werden, da dieser im wesentlichen nicht dem rechten Verlauf (Figur 3) des zweiten Temperatur-Modellbandes folgt.

Aus dem Verlauf des zweiten Temperatur-Modellbandes ist das Vorhandensein einer Dynamik erkennbar, wenn der Betrag der Temperaturänderung über einer vorgegebenen Schwelle liegt. Ein Defekt des Termostatventils 3 liegt vor, wenn der Betrag der Differenz zwischen der Temperaturänderung im zweitem Modellband und der Änderung der gemessenen Ist-Temperatur kleiner einer vorgegebenen Schwelle ist. Der Rechner 7 kann für diesen Fall eine entsprechende Fehlermeldung für das defekte Thermostatventil 3 ausgeben.

Wie schon erwähnt wurde, wird der Algorithmus für die Berechnung der Temperatur-Modellbänder vorzugsweise in Form eines Softwareprogrammes realisiert. Dieses Programm kann auch Bestandteil eines bereits vorhandenen Steuerprogramms für Motorfunktionen oder dergleichen sein.

## Patentansprüche

1. Verfahren zur Fehlererkennung eines Kühlsystems eines Kraftfahrzeug-Motors (1), wobei ein Thermostatventil (3) durch Öffnen oder Schließen die Temperatur im Kühlwasserkreislauf regelt und ein Temperatursensor (4) die Ist-Temperatur des Kühlwassers erfasst, und ein Rechner (7) mittels eines Algorithmus aus den Werten für die Ist-Temperatur ein erstes Temperatur-Modellband berechnet und durch Vergleich mit der Ist-Temperatur eine Fehlererkennung durchführt, **dadurch gekennzeichnet, dass** der Rechner (7) auch für eine zweite Temperatur entsprechend einem defekten Thermostatventil, dessen Durchlassventil offen ist, ein zweites Temperatur-Modellband für die Kühlwassertemperatur berechnet, dass der Rechner (7) den Verlauf der Ist-Temperatur auch mit dem zweiten Temperatur-Modellband vergleicht und dass der Rechner (7) aus dem Ergebnis der Vergleiche mit dem ersten und dem zweiten Temperatur-Modellband bestimmt, ob ein Defekt des Temperatursensors (4) oder ein Defekt des Thermostatventils (3) vorliegt.

2. Verfahren nach Anspruch 1, **dadurch gekennzeichnet, daß** der Rechner (7) das zweite Temperatur-Modellband für eine lastabhängige Temperatur berechnet.

3. Verfahren nach Anspruch 1 oder 2, **dadurch gekennzeichnet, daß** der Rechner (7)das zweite Temperatur-Modellband für eine drehzahlabhängige Temperatur berechnet.

4. Verfahren nach einem der vorhergehenden Ansprüche, **dadurch gekennzeichnet, daß** der Rechner (7) das zweite Temperatur-Modellband in Abhängigkeit von der Umgebungstemperatur berechnet.

5. Verfahren nach einem der vorhergehenden Ansprüche, **dadurch gekennzeichnet, daß** der Rechner (7) das zweite Temperatur-Modell in Abhängigkeit von weiteren Parametern wie der Ansauglufttemperatur, der Fahrzeuggeschwindigkeit, der angesaugten Luftmasse und/oder des Drosselklappenwinkels berechnet.

6. Verfahren nach einem der vorhergehenden Ansprüche, **dadurch gekennzeichnet, daß** der Rechner einen defekten Temperatursensor (4) erkennt, sobald die gemessenen Ist-Temperatur für eine vorgegebene Zeitspanne außerhalb der beiden modellbänder liegt.

7. Verfahren nach einem der vorhergehenden Ansprüche, **dadurch gekennzeichnet, daß** der Rechner (7) weitere Prüfungen ab dem Zeitpunkt beginnt, wenn die beiden Temperatur-Modellbänder überlappungsfrei sind.

8. Verfahren nach einem der vorhergehenden Ansprüche, **dadurch gekennzeichnet, daß** der Rechner (7) für das Temperatur-Modellband einen Zeitzähler startet, der solange läuft, solange sich die jeweilige Ist-Temperatur innerhalb der Temperatur-Modellbänder befindet.

9. Verfahren nach einem der vorhergehenden Ansprüche, **dadurch gekennzeichnet, daß** der Rechner (7) eine fehlerfreie Funktion erkennt, wenn die vom Temperatursensor (4) gemessene Ist-Temperatur sich innerhalb eines.vorgegebenen Zeitintervalls im ersten und außerhalb des zweiten Temperatur-Modellbandes befindet.

10. Verfahren nach einem der vorhergehenden Ansprüche, **dadurch gekennzeichnet, daß** der Rechner (7) eine Fehlermeldung für einen defekten Temperatursensor (4) ausgibt, wenn sich die vom Temperatursensor (4) gemessene Ist-Temperatur während des vorgegebenen Zeitintervalls außerhalb der beiden Temperatur-Modellbänder befindet.

11. Verfahren nach einem der vorhergehenden Ansprüche, **dadurch gekennzeichnet, daß** der Rechner (7) eine Fehlermeldung vorzugsweise "Kühlsystem defekt" ausgibt, wenn während der vorgegebenen Meßdauer die gemessene Ist-Temperatur sich außerhalb des ersten Temperatur-Modellbandes, aber innerhalb des zweiten Temperatur-Modellbandes befindet.

12. Verfahren nach Anspruch 9, **dadurch gekennzeichnet, daß** der Rechner (7) den Verlauf der vom Temperatursensor (4) gemessenen Ist-Temperatur verfolgt, ihn mit dem Verlauf des zweiten Temperatur-Modellbandes vergleicht und aus dem Verlauf der gemessenen Ist-Temperaturen innerhalb des vorgegebenen Zeitintervalls eine Fehlermeldung für einen defekten Temperatursensor (4) oder ein defektes Thermostatventil (3) ausgibt.

## Claims

1. Method for detecting faults in a cooling system of a motor vehicle engine (1), wherein a thermostatic valve (3) regulates the temperature in the cooling water circuit by opening or closing, and a temperature sensor (4) senses the actual temperature of the cooling water, and a computer (7) calculates a first temperature model band from the values for the actual temperature by means of an algorithm and carries out a fault detection by comparison with the actual temperature, **characterized in that** the computer (7) also calculates a second temperature model band for the cooling water temperature for a second temperature in accordance with a defective thermostatic valve whose gate valve is open, **in that** the computer (7) also compares the profile of the actual temperature with the second temperature model band, and **in that** the computer (7) determines, from the result of the comparisons with the first and second temperature model bands, whether a defect is present in the temperature sensor (4) or a defect is present in the thermostatic valve (3).

2. Method according to Claim 1, **characterized in that** the computer (7) calculates the second temperature model band for a load-dependent temperature.

3. Method according to Claim 1 or 2, **characterized in that** the computer (7) calculates the second temperature model band for a rotational-speed-dependent temperature.

4. Method according to one of the preceding claims, **characterized in that** the computer (7) calculates the second temperature model band as a function of the ambient temperature.

5. Method according to one of the preceding claims, **characterized in that** the computer (7) calculates the second temperature model as a function of further parameters such as the intake air temperature, the vehicle speed, the sucked-in air mass and/or the throttle valve angle.

6. Method according to one of the preceding claims, **characterized in that** the computer detects a defective temperature sensor (4) as soon as the measured actual temperature is outside the two model bands for a predefined time period.

7. Method according to one of the preceding claims, **characterized in that** the computer (7) starts further tests from the time when the two temperature model bands are free of overlaps.

8. Method according to one of the preceding claims, **characterized in that** the computer (7) starts for the temperature model band a time counter which runs for as long as the respective actual temperature is inside the temperature model bands.

9. Method according to one of the preceding claims, **characterized in that** the computer (7) detects a fault-free function if the actual temperature which is measured by the temperature sensor (4) is inside a predefined time interval in the first temperature model band and outside the second temperature model band.

10. Method according to one of the preceding claims, **characterized in that** the computer (7) outputs a fault message for a defective temperature sensor (4) if the actual temperature which is measured by the temperature sensor (4) is outside the two temperature model bands during the predefined time interval.

11. Method according to one of the preceding claims, **characterized in that** the computer (7) outputs a fault message preferably reading "cooling system defective" if the measured actual temperature is outside the first temperature model band but inside the second temperature model band during the predefined measuring period.

12. Method according to Claim 9, **characterized in that** the computer (7) tracks the profile of the actual temperature measured by the temperature sensor (4), compares said profile with the profile of the second temperature model band and outputs a fault message for a defective temperature sensor (4) or a defective thermostatic valve (3) on the basis of the profile of the measured actual temperatures inside the predefined time interval.

## Revendications

1. Procédé de détection des défauts d'un système de refroidissement d'un moteur (1) de véhicule automobile, une vanne thermostatique (3) régulant la température dans le circuit de liquide de refroidissement en s'ouvrant ou en se fermant et une sonde de température (4) détectant la température réelle du liquide de refroidissement et un calculateur (7) calculant un premier modèle de bande de température au moyen d'un algorithme à partir des valeurs de la température réelle et effectuant une détection de défaut par comparaison avec la température réelle, **caractérisé en ce que** le calculateur (7) calcule également un deuxième modèle de bande de température pour la température du liquide de refroidissement pour une deuxième température correspondant à une vanne thermostatique défectueuse dont la vanne de passage est ouverte, **en ce que** le calculateur (7) compare également la courbe de la température réelle avec le deuxième modèle de bande de température et **en ce que** le calculateur (7) détermine, à partir du résultat des comparaisons avec le premier et le deuxième modèles de bande de température, s'il existe un défaut de la sonde de température (4) ou un défaut de la vanne thermostatique (3).

2. Procédé selon la revendication 1, **caractérisé en ce que** le calculateur (7) calcule le deuxième modèle de bande de température pour une température dépendante de la charge.

3. Procédé selon la revendication 1 ou 2, **caractérisé en ce que** le calculateur (7) calcule le deuxième modèle de bande de température pour une température dépendante de la vitesse de rotation.

4. Procédé selon l'une des revendications précédentes, **caractérisé en ce que** le calculateur (7) calcule le deuxième modèle de bande de température en fonction de la température ambiante.

5. Procédé selon l'une des revendications précédentes, **caractérisé en ce que** le calculateur (7) calcule le deuxième modèle de température en fonction de paramètres supplémentaires comme la température de l'air aspiré, la vitesse du véhicule, la masse d'air aspiré et/ou l'angle du clapet d'étranglement.

6. Procédé selon l'une des revendications précédentes, **caractérisé en ce que** le calculateur (4) détecte une sonde de température (4) défectueuse dès que la température réelle mesurée se trouve en-dehors des deux modèles de bande pendant un intervalle de temps prédéfini.

7. Procédé selon l'une des revendications précédentes, **caractérisé en ce que** le calculateur (7) commence des contrôles supplémentaires à l'instant où les deux modèles de bande de température ne se chevauchent pas.

8. Procédé selon l'une des revendications précédentes, **caractérisé en ce que** le calculateur (7) démarre un compteur de temps pour le modèle de bande de température, lequel défile tant que la température réelle correspondante se trouve à l'intérieur des modèles de bande de température.

9. Procédé selon l'une des revendications précédentes, **caractérisé en ce que** le calculateur (7) détecte un fonctionnement sans défaut lorsque la température réelle mesurée par la sonde de température (4) se trouve, pendant un intervalle de temps prédéfini, à l'intérieur du premier et à l'extérieur du deuxième modèle de bande de température.

10. Procédé selon l'une des revendications précédentes, **caractérisé en ce que** le calculateur (7) délivre un message d'erreur pour une sonde de température (4) défectueuse lorsque la température réelle mesurée par la sonde de température (4) se trouve en-dehors des deux modèles de bande de température pendant l'intervalle de temps prédéfini.

11. Procédé selon l'une des revendications précédentes, **caractérisé en ce que** le calculateur (7) délivre un message d'erreur, de préférence « système de refroidissement défectueux », si, pendant la durée de mesure prédéfinie, la température réelle mesurée se trouve en-dehors du premier modèle de bande de température, mais à l'intérieur du deuxième modèle de bande de température.

12. Procédé selon la revendication 9, **caractérisé en ce que** le calculateur (7) suit la courbe de la température réelle mesurée par la sonde de température (4), la compare avec la courbe du deuxième modèle de bande de température et, à partir de la courbe des températures réelles mesurées à l'intérieur de l'intervalle de temps prédéfini, délivre un message d'erreur signalant une sonde de température (4) défectueuse ou une vanne thermostatique (3) défectueuse.
